# EUROPÄISCHE PATENTSCHRIFT

(11) **EP 0 060 290 B1**
(45) Veröffentlichungstag und Bekanntmachung des Hinweises auf die Patenterteilung: **11.04.1984**
(21) Anmeldenummer: 81902649.3
(22) Anmeldetag: 21.09.1981
(51) Int. Cl.: F24D 3/00

(54) **VERFAHREN UND VORRICHTUNG ZUR GEREGELTEN WÄRMEÜBERGABE AUS EINEM PRIMÄREN DAMPFNETZ AN EINEN WÄRMEVERBRAUCHER**
METHOD AND DEVICE FOR THE CONTROLLED HEAT EXCHANGE BETWEEN A PRIMARY STEAM CIRCUIT AND HEAT CONSUMER
PROCEDE ET DISPOSITIF D'ECHANGE DE CHALEUR CONTROLE ENTRE UN CIRCUIT DE VAPEUR PRIMAIRE ET UN CONSOMMATEUR DE CHALEUR

(30) Priorität: 23.09.1980 DE 3035779
(43) Veröffentlichungstag der Anmeldung: 22.09.1982
(73) Patentinhaber: Bälz, Helmut, D-7100 Heilbronn (DE)
(72) Erfinder: Bälz, Helmut, D-7100 Heilbronn (DE)
(74) Vertreter: Rüger, Rudolf, Dr.-Ing.
(86) Internationale Anmeldenummer: DE8100149
(87) Internationale Veröffentlichungsnummer: WO8201057

## Beschreibung

Die Erfindung geht von einem Verfahren zur geregelten Wärmeübergabe aus einem primären Dampfnetz an einen Wärmeverbraucher aus, dessen Vorlauf unter einem vorbestimmten Überdruck zugeführt wird und dessen Rücklauf unter einem verhältnismäßig niederen Druck steht, wobei der in Abhängigkeit von dem Wärmeverbrauch bei dem Verbraucher aus dem Dampfnetz entnommene Dampf durch Wärmeentzug mittels eines Sekundärmediums unter Aufrechterhaltung eines vorbestimmten Überdruckes gegen- über dem Vorlaufdruck des Wärmeverbrauchers bis zur Kondensation abgekühlt wird und der Überdruck in einer Strahlpumpe sodann unter Erzeugung einer entsprechenden Treibenergie für den Vorlauf auf den Vorlaufdruck des Wärmeverbrauchers abgebaut wird und dabei dem Vorlauf bei der Auskühlung des Dampfes aufgeheiztes Sekundärmedium zugemischt wird.

Ferner geht die Erfindung von einer Vorrichtung zur geregelten Wärmeübergabe aus einem primären Dampfnetz an einen Wärmeverbraucher aus, mit einem durch Kondensatanstau in Abhängigkeit von der Temperatur an den Wärmeverbraucher geregelten Wärmetauscher, der dampfseitig mit dem Dampfnetz und kondensatseitig mit der Treibdüse einer in der Vorlaufleitung des Wärmeverbrauchers liegenden Strahlpumpe verbunden ist, deren Treibdüse mit dem unter einem vorbestimmten Überdruck stehenden Kondensat beaufschlagt ist, wobei die Strahlpumpe saugseitig in einem Sekundärkreislauf des Wärmetauschers liegt, in dem von dem Dampf aufgeheiztes Sekundärmedium fließt, das über die Strahlpumpe in einem vorbestimmten Anteil dem Vorlauf des Wärmeverbrauchers zumischbar ist.

Bei einem älteren Verfahren beziehungsweise einer entsprechenden älteren Vorrichtung gemäß der W081/03680 (gilt als Stand der Technik nach Art. 54(3) EPÜ) ist der Wärmetauscher über ein Mehrfunktionenventil and die Dampfleitung des primären Dampfnetzes angeschlossen. Die der Kondensation in dem Wärmetauscher dienenden Rohrschlangen sind an die Treibdüse einer Strahlpumpe angeschlossen, wobei von der Strahlpumpe eine als Vorlaufleitung dienende Leitung zu dem Wärmeverbraucher führt, dessen Rücklauf über ein Druckhalteventil an die Kondensatrückführieitung des primären Dampfnetzes mündet. Strömungsmäßig hinter dem Wärmeverbraucher, jedoch vor dem Druckhalteventil, zweigt eine Leitung ab, mit der aus dem zurückzuführenden Kondensat das Sekundärmedium abgezweigt wird, das in den zugehörigen Vorlaufanschluß des Wärmetauschers gespeist wird.

Nachdem das Sekundärmedium in dem Wärmetauscher durch Kondensation des Dampfes aufgeheizt ist, gelangt es über eine weitere Verbindungsleitung zu der Saugseite der Strahlpumpe, von wo es dann dem aus dem Wärmetauscher strömenden Kondensat zur Wärmeabgabe an den Wärmeverbraucher zugemischt wird.

Die Regelung der Temperatur des Vorlaufs des Wärmeberbrauchers erfolgt über das dampfseitig vorgesehene Mehrfunktionenventil, über das auch gleichzeitig der Kondensatanstau in dem Wärmetauscher geregelt wird.

An dem Mehrfunktionenventil tritt ein Druckverlust auf, so daß es unter bestimmten Betriebssituationen notwendig ist, in der Vorlaufleitung für den Wärmeverbraucher, und zwar hinter der Strahlpumpe, eine Druckerhöhungspumpe vorzusehen, die elektrisch betrieben ist.

Aufgabe der Erfindung ist es deshalb, das eingangs genannte Verfahren derart weiterzubilden, daß bei gleichzeitiger Einsparung von Armaturen keine Druckerhöhungspumpe hinter der Strahlpumpe erforderlich ist.

Zur Lösung dieser Aufgabe ist das Verfahren erfindungsgemäß durch die Merkmale des Hauptanspruchs gekennzeichnet, während die Vorrichtung zur Lösung der Aufgabe erfindungsgemäß durch die Merkmale des Anspruchs 3 gekennzeichnet ist.

Hierdurch ergibt sich der Vorteil, daß praktisch der gesamte Dampfdruck des Netzes zur Verfügung streht, um das Kondensat durch die Strahlpumpe zu treiben, so daß ausreichend Treibenergie zur Verfügung steht, um das beigemischte Sekundärmedium und das Kondensat mit entsprechendem Überdruck dem Wärmeverbraucher zuzuführen. Eine Umwälzpumpe ist bei diesem Verfahren bzw. dieser Vorrichtung bei keiner Betriebssituation erforderlich.

Zweckmäßigerweise kann dabei das kalte Sekundärmedium von dem ausgekühlten Rücklauf des Wärmeverbrauchers abgezweigt werden.

Um zu verhindern, daß bei eventuellen Betriebsstörungen die Anlage leerläuft, kann strömungsmäßig hinter dem Abzweigen des Sekundärkreislaufes ein Druckhalteventil angeordnet sein.

Um zu verhindern, daß bei sehr geringer Wärmeentnahme aus dem Wärmetauscher bzw. dem Dampfnetz das Kondensat in die Dampfzuleitung zurückstaut, kann das Druckhalteventil einen weiteren Anschluß aufweisen, der an die Verbindungsleitung zwischen der Kondensatseite des Wärmetauschers und der Strahlpumpe angeschlossen ist, wobei in der Dampfleitung für den Wärmetauscher ein das Druckregelventil steuernden Niveauregler liegt, durch den zur Entfernung von überschüssigem Kondensat das Druckhalteventil derart umsteuerbar ist, daß das Kondensat unter Umgeh des Wärmeverbrauchers und der Strahlpumpe unmittelbar in die Kondensatrückführleitung des Dampfnetzes abführbar ist.

Entsprechend den Anforderungen kann in dem Wärmetauscher ein Brauchwasserwärmer enthalten sein.

In der einzigen Figur der Zeichnung ist schematisch ein Ausführungsbeispiel des Gegenstandes der Erfindung dargestellt.

Die veranschaulichte Dampfwasserheizanlage 1 dient dazu, aus einem primären Dampfnetz 010 Wärme an einen mit 2 bezeichneten Wärmeverbraucher zu übergeben. Der Wärmeverbraucher 2 kann je nach der Ausbildung der Anlage als Heizungs-, Lüftungs-, Klima- Produktions- oder Brauchwasserbereitungsanlage von Heizkörpern oder Registern bzw. Heizeinrichtungen u. dgl. ausgebildet sein.

Die Anlage weist einen über eine Leitung 3 an das Dampfnetz 010 angeschlossenen Wärmetauscher 4 auf, in dem ein Rohrschlangenbündel 5 angeordnet ist, das dampfseitig mit der Leitung 3 und kondensatseitig an eine Verbindungsleitung 6 angeschlossen ist. Die Verbindungsleitung 6 führt von dem Rohrschlangenbündel 5 zu dem Treibdüsenanschluß 8 einer Strahlpumpe 9 mit veränderbarer Treibdüse 10, wobei die Auffangsdüse bzw. der Diffusor 11 der Strahlpumpe 9 an eine Vorlaufleitung 12 des Wärmeverbrauchers 2 angeschlossen ist. Von dem Wärmeverbraucher 2 führt eine Rückführungsleitung 13 über ein Mehrfunktionenventil 14 zu der Kondensatsammelleitung 012 des Dampfnetzes.

Der Wärmetauscher 4 weist ferner zwei Anschlüsse 15 und 16 für das Sekundärmedium auf, das im Gegenstromverfahren durch den Wärmetauscher 4 geleitet wird und strömungsmäßig vor dem Mehrfunktionenventil 14 aus der Rückführungsleitung 13 über eine Leitung 17 abgezweigt wird und in den Anschluß 15 eingespeist wird. Nach Durchströmen des Wärmetauschers 4 fließt das Sekundärmedium aus dem Anschlußstutzen 16 des Wärmetauschers 4 aus und gelangt von dort in die Saugseite 18 der Strahlpumpe 9.

Um zu verhindern, daß bei geringer Wärmeentnahme das Kondensat in dem Wärmetauscher 4 soweit angestaut wird, daß es in das Dampfnetz 010 zurücklaufen würde, ist oberhalb des Wärmetauschers 4 in der Verbindungsleitung 3 ein Niveaugeber 19 vorgesehen, der einen Magneten 20 des magnetisch gesteuerten Mehrfunktionenventils 14 steuert, das über einen weiteren Anschluß 21 mit der kondensatführenden Leitung 6 verbunden ist. Außerdem ist das Mehrfunktionenventil 14 als Druckhalteventil ausgebildet und wird über einen in der Rückführleitung 13 vorgesehenen Druckgeber 22 so gesteuert, daß in der Leitung 13 ein vorbestimmter Druckaufrechterhalten bleibt.

Zur Steuerung der Vorlauftemperatur des Wärmeverbrauchers 2 und damit zur Steuerung der in der Anlage 1 übergebenen Wärmemenge sitzt in der Vorlaufleitung 12 ein Temperaturmeßfühler 23, der an eine einen Stellantrieb 24 beaufschlagende Steuereinrichtung 25 angeschlossen ist. Der Stellantrieb 24 dient zur Regelung der Treibdüse 10, die bei dem Ausführungsbeispiel mit einer Düsennadel 26 zur Veränderung des Düsenquerschnittes versehen ist. Die Anordnung aus Stellantrieb 24 und Strahlpumpe 9 ist derart getroffen, daß mit Hilfe der verstellbaren Treibdüse 10 die Kondensatströmung in die Verbindungsleitung 6 bzw. in der Vorlaufleitung 12 und dem Wärmeverbraucher 2 stufenlos zwischen der Durchflußmenge null und der maximalen Durchflußmenge verstellbar ist.

Beim Betrieb der Anlage 1 strömt aus dem Dampfnetz 010 über die Leitung 3 Dampf in die Rohrschlangen 5 des Wärmetauschers 4 ein, wo er unter Aufheizung des die Rohrschlangen 5 umspülenden Sekundärmediums kondensiert. Das entstandene Kondensat steht im wesentlichen unter dem Druck des Dampfnetzes 010 und strömt über die Leitung 6 der verstellbaren Treibdüse 10 der Strahlpumpe 9 zu. Je nach Stellung der Düsennadel 26 der verstellbaren Treibdüse 10 strömt mehr oder weniger viel Kondensat durch die Strahlpumpe bzw. in den Diffusor 11 und damit in die Vorlaufleitung 12 des Wärmeverbrauchers 2. Aufgrund der Durchströmung der Strahlpumpe 9 wird an der Saugseite 18 über den Anschlußstutzen 16 von dem kondensierenden Dampf aufgeheiztes Sekundärmedium aus dem Wärmetauscher 4 abgesagt und dem in dem Diffusor 11 einströmenden Kondensat entsprechend der Stellung der verstellbaren Treibdüse 10 beigemischt, so daß dem Wärmeverbraucher 2 schließlich ein Gemisch aus Kondensat und Sekundärmedium zugeführt wird. Je nach Wärmeentnahme durch den Wärmeverbraucher 2 liegt die in der Vorlaufleitung 12 durch den Meßfühler 23 gemessene Vorlauftemperatur über oder unter einem vorgegebenen Sollwert, so daß durch die Steuerungseinrichtung 25 der Stellantrieb 24 und damit die Düsennadel 26 in Richtung auf Einhalten der Solltemperatur nachgeregelt werden. Liegt die Vorlauftemperatur über der Solltemperatur, wird die verstellbare Treibdüse 10 zugefahren, womit in dem Wärmetauscher 4 mehr Kondensat angestaut wird und dem Dampfnetz 010 weniger Dampf entnommen wird. Gleichzeitig verringert sich die Treibenergie hinter der Treibdüse 10 und es wird weniger Sekundärmedium aus dem-Wärmetauscher 4 abgepumpt und dem Wärmeverbraucher 2 zugeführt. Liegt die in der Vorlaufleitung 12 gemessene Temperatur unter der Solltemperatur, d. h. der Wärmeverbraucher 2 entnimmt mehr Wärme, so wird im umgekehrten Sinne die Treibdüse 10, gesteuert durch die Steuereinrichtung 25 und den Stellantrieb 24, aufgesteuert und der Kondensatdurchsatz sowie der Durchsatz an Sekundärmedium erhöht.

Wenn bei extrem geringer Wärmeentnahme durch den Wärmeverbraucher 2 das Kondensat in den Rohrschlangen 5 bzw. dem Wärmetauscher 4 unzulässig hoch ansteigt, spricht der Niveaugeber 19 an, der daraufhin über den Magneten 20 den Anschluß 21 des Mehrfunktionenventiles 14 freigibt, so daß Kondensat aus der Leitung 6 unmittelbar unter Umgehung der Strahlpumpe 9 und des Wärmeverbrauchers 2 in die Rückführungsleitung 012 des Dampfnetzes mit Hilfe des auf dem Kondensat lastenden Dampfdrucks abgeführt wird. Hierbei dient das Mehrfunktionenventil zusammen mit dem Druckgeber 22 gleichzeitig dazu, einen bestimmten Mindestdruck in der Rücklaufleitung 13 aufrechtzuerhalten und ein eventuelles Leerlaufen zu verhindern.

Weil keine zusätzlichen Regelarmaturen in der Leitung 3, d. h. der Verbindung zwischen dem Dampfnetz 010 und dem Wärmetauscher 4 vorgesehen sind, reicht in allen Betriebseinstellungen die an der verstellbaren Treibdüse 10 zur Verfügung stehende Treibenergie aus, das Kondensat zusammen mit dem aufgeheizten Sekundärmedium durch den Wärmeverbraucher 2 zu pumpen. Je nach Anwendung besteht die Möglichkeit, in dem Wärmetauscher einen nicht veranschaulichten Brauchwasserwärmer vorzusehen.

## Patentansprüche

1. Verfahren zur geregelten Wärmeübergabe aus einem primären Dampfnetz an einen Wärmeverbraucher, dessen Vorlauf unter einem vorbestimmten Überdruck zugeführt wird und dessen Rücklauf unter einem verhältnismäßig niederen Druck steht, wobei der in Abhängigkeit von dem Wärmeverbrauch bei dem Verbraucher aus dem Dampfnetz entnommene Dampf durch Wärmeentzug mittels eines Sekundärmediums unter Aufrechterhaltung eines vorbestimmten Überdruckes gegenüber dem Vorlaufdruck des Wärmeverbrauchers bis zur Kondensation abgekühlt wird und der Überdruck in einer Strahlpumpe sodann unter Erzeugung einer entsprechenden Treibenergie für den Vorlauf auf den Vorlaufdruck des Wärmeverbrauchers abgebaut wird und dabei dem Vorlauf bei der Auskühlung des Dampfes aufgeheiztes Sekundärmedium zugemischt wird dadurch gekennzeichnet, daß zur Regelung der Temperatur an dem Wärmeverbraucher das Kondensat gestaut wird und der Kondensatanstau lediglich durch Verstellung der Treibdüse der Strahlpumpe geregelt wird.

2. Verfahren nach Anspruch 1, dadurch gekennzeichnet, daß der Vorlauf des Sekundärmediums aus dem Rücklauf des Wärmeverbrauchers abgezweigt wird.

3. Vorrichtung zur geregelten Wärmeübergabe aus einem primären Dampfnetz (010) an einen Wärmeverbraucher (2), mit einem durch Kondensatanstau in Abhängigkeit von der Temperatur an dem Wärmeverbraucher geregelten Wärmetauscher (4), der dampfseitig mit dem Dampfnetz und kondensatseitig mit der Treibdüse (10) einer in der Vorlaufleitung (12) des Wärmeverbrauchers liegenden Strahlpumpe (9) verbunden ist, deren Treibdüse (10) mit dem unter einem vorbestimmten Überdruck stehenden Kondensat beaufschlagt ist, wobei die Strahlpumpe (9) saugseitig in einem Sekundärkreislauf des Wärmetauschers (4) liegt, in dem von dem Dampf aufgeheiztes Sekundärmedium fließt, das über die Strahlpumpe (9) mit einem vorbestimmten Anteil dem Vorlauf (12) des Wärmeverbrauchers zumischbar ist, dadurch gekennzeichnet, daß der Wärmetauscher (4) unmittelbar an das Dampfnetz (010) angeschlossen ist und die Strahlpumpe (9) zur Regelung der übertragenen Wärmemenge eine regelbare Treibdüse (10) aufweist, die mit einem Stellantrieb (24) gekuppelt ist, der an eine über einen Meßfühler (23) die Temperatur des Vorlaufs des Wärmeverbrauchers (2) messende Steuereinrichtung (25) angeschlossen ist.

4. Vorrichtung nach Anspruch 3, dadurch gekennzeichnet, daß der Sekundärkreislauf (17, 15, 16) des Wärmetauschers (4) strömungsmäßig hinter dem Wärmeverbraucher (2) von der Rücklaufleitung (13) des Wärmeverbrauchers (2) abzweigt.

5. Vorrichtung nach Anspruch 4, dadurch gekennzeichnet, daß strömungsmäßig hinter dem Abzweigen des Sekundärkreislaufes (17, 15, 16) ein Druckhalteventil (14) liegt.

6. Vorrichtung nach Anspruch 5, dadurch gekennzeichnet, daß das Druckhalteventil (14) einen weiteren Anschluß (21) aufweist, der an die Verbindungsleitung (6) zwischen der Kondensatseite des Wärmetauschers (4) und der Strahlpumpe (9) angeschlossen ist, und daß in der Verbindungsleitung (3) zwischen dem Dampfnetz (010) und dem Wärmetauscher (4) ein das Druckregelventil (14) steuernder Niveaugeber (19) liegt, durch den zur Entfernung von überschüssigem Kondensat das Druckhalteventil (14) derart umsteuerbar ist, daß das Kondensat unter Umgehung des Wärmeverbrauchers (2) und der Strahlpumpe 9 in die Kondensatrückführleitung (012) des Dampfnetzes (010, 012) abführbar ist.

7. Vorrichtung nach Anspruch 3, dadurch gekennzeichnet, daß in dem Wärmetauscher (4) ein Brauchwassererwärmer enthalten ist.

## Claims

1. A process for controlled heat transfer from a primary steam net to a heat consumer, the supply of which is introduced under a predetermined overpressure and the return of which is subject to a relatively low pressure, where the steam taken from the steam net depending on the heat consumption of the consumer is cooled down by means of a secondary medium to its condensat- ing temperature under maintaining a predetermined overpressure relative to the supply pressure of the heat consumer and where the overpressure is then reduced in a jet pump under generation of the corresponding driving energy for the supply to the supply pressure of the heat consumer and where the secondary medium which had been heated by cooling down the steam is added to the supply, characterized in that the condensate is accumulated for controlling the temperature at the heat consumer and in that control of the condensate accumulation is effected only by adjusting the nozzle of the jet pump.

2. A process in accordance with Claim 1, characterized in that the supply of the secondary medium is branched off the return of the heat consumer.

3. An apparatus for controlled heat transfer from a primary steam net (010) to a heat consumer (2) with a heat exchanger (4) controlled by the condensate accumulated depending on the inlet temperature of the heat consumer, the steam side of said heat exchanger being connected to the steam net and the condensate side to the nozzle (10) of a jet pump (9) arranged in the supply line (12) of the heat consumer which nozzle (10) is subjected to a predetermined overpressure of the condensate, with the suction side of jet pump (9) being located in the secondary circuit of heat exchanger (4) through which steam-heated secondary medium is flowing, a predetermined portion of which can be added to the supply (12) of the heat exchanger, characterized in that heat exchanger (4) is directly connected to the steam net (010) and in that jet pump (9) features an adjustable nozzle (10) for controlling the absorbed heat, which nozzle is coupled to an actuator (24) connected to a control device (25) measuring the supply temperature of the heat consumer via a sensor (23).

4. An apparatus in accordance with Claim 3, characterized in that the secondary circuit (17, 15, 16) of heat exchanger (4) is branched off the return line (13) of heat consumer (2) downstream of heat consumer (2).

5. An apparatus in accordance with Claim 4, characterized in that a pressure regulating valve (14) is arranged downstream of the branch line for secondary circuit (17, 15, 16).

6. An apparatus in accordance with Claim 5, characterized in that the pressure regulating valve (14) is provided with another port (21) which is connected to the connection line (6) between the condensate side of heat exchanger (4) and jet pump (9) and in that a level pick-up (19) controlling pressure regulating valve (14) is arranged in the connection line (3) between steam net (010) and heat exchanger (4), which for removing excessive condensate is capable of reversing pressure regulating valve (14) in such a manner that the condensate by-passing heat consumer (2) and jet pump (9) can be fed into the condensate return line (012) of steam net (010, 012).

7. An apparatus in accordance with Claim 3, characterized in that a hot-water heater is included in the heat exchanger (4).

## Revendications

1. Procédé pour la transmission de chaleur réglée d'un réseau de vapeur primaire à un utilisateur de chaleur dont le fluide aller est amené à une surpression prédéterminée et le fluide retour maintenu à une pression relativement plus faible, la vapeur prélevée du réseau en fonction de la consommation de chaleur de l'utilisateur étant refroidie jusqu'à la condensation par absorption de sa chaleur au moyen d'un fluide secondaire avec maintien d'une surpression prédéterminée par rapport à la pression d'alimentation de l'utilisateur de chaleur, la surpression étant ensuite abaissée à la pression d'alimentation de l'utilisateur de chaleur dans un injecteur avec production d'une énergie cinétique correspondante pour le fluide aller et du fluide secondaire chauffé lors du refroidissement de la vapeur étant alors ajouté à ce fluide aller, caractérisé par le fait que pour le réglage de la température au niveau de l'utilisateur de chaleur, le condensat est retenu et que la retenue du condensat est uniquement commandée par le réglage de la tuyère de l'injecteur.

2. Procédé selon la revendication 1, caractérisé par le fait que la conduite d'amenée du fluide secondaire est branchée sur la canalisation retour de l'utilisateur de chaleur.

3. Dispositif pour la transmission de chaleur réglée d'un réseau de vapeur primaire (010) à un utilisateur de chaleur (2), comportant un échangeur de chaleur (4) qui est réglé par retenue du condensat en fonction de la température au niveau de l'utilisateur de chaleur et qui est relié, côté vapeur, au réseau de vapeur et, côté condensat, à la tuyère (10) d'un injecteur (9) qui est placé dans la canalisation aller (12) de l'utilisateur de chaleur et dont la tuyère (10) reçoit le condensat se trouvant à une surpression prédéterminée, l'injecteur (9), côté aspiration, étant situé dans un circuit secondaire de l'échangeur de chaleur (4) dans lequel s'écoule du fluide secondaire qui est chauffé par la vapeur et peut être ajouté, par l'intermédiaire de l'injecteur (9) dans une proportion prédéterminée au fluide aller (12) de l'utilisateur de chaleur, caractérisé par le fait que l'échangeur de chaleur (4) est directement raccordé au réseau de vapeur (010) et que l'injecteur (9), pour le réglage de la quantité de chaleur transmise, comporte une tuyère réglable (10) qui est accouplée à un servomoteur (24) qui est relié à un dispositif de commande (25) mesurant par l'intermédiaire d'une sonde pyrométrique (23) la température du fluide aller de l'utilisateur de chaleur (2).

4. Dispositif selon la revendication 3, caractérisé par le fait que le circuit secondaire (17, 15, 16) de l'échangeur de chaleur (4) est branché sur la canalisation de retour (13) de l'utilisateur de chaleur (2) en aval de ce dernier vue dans le sens de l'écoulement. -

5. Dispositif selon la revendication 4, caractérisé par le fait qu'une valve de maintien en pression (14) est montée en aval du branchement du circuit secondaire (17, 15, 16) vu dans le sens de l'écoulement.

6. Dispositif selon la revendication 5, caractérisé par le fait que la valve de maintien en pression (14) comporte un autre raccord (21) qui est relié à la conduite de raccordement (6) entre le côté eau de condensation de l'échangeur de chaleur (4) et l'injecteur (9) et que dans la conduite de raccordement (3) entre le réseau de vapeur (010) et l'échangeur de chaleur (4) est placé un capteur de niveau (19) qui commande la valve de régulation de pression (14) et qui, pour éliminer le condensat excédentaire, commute la valve de maintien en pression (14) de façon que le condensat, sans passer par l'utilisateur de chaleur (2) ni l'injecteur (9), soit directement évacué dans la conduite de retour du condensat (012), du réseau de vapeur (010, 012).

7. Dispositif selon la revendication 3, caractérisé par le fait qu'un chauffe-eau industriel est installé dans l'échangeur de chaleur (4).
